# EUROPÄISCHE PATENTSCHRIFT

(11) **EP 0 500 526 B1**
(45) Veröffentlichungstag und Bekanntmachung des Hinweises auf die Patenterteilung: **12.01.1994**
(21) Anmeldenummer: 90906125.1
(22) Anmeldetag: 26.04.1990
(51) Int. Cl.: H01R 13/436

(54) **LEITUNGSSTECKER**
ELECTRICAL CONNECTOR
FICHE ELECTRIQUE

(30) Priorität: 24.10.1989 DE 8912596 U
(43) Veröffentlichungstag der Anmeldung: 02.09.1992
(73) Patentinhaber: SIEMENS AKTIENGESELLSCHAFT, 80333 München (DE)
(72) Erfinder: WOHLFART, Artur, Dipl.-Ing.(FH), B-8020 Oostkamp (BE); BREITSCHAFT, Josef, D-8210 Prien (DE)
(86) Internationale Anmeldenummer: DE9000306
(87) Internationale Veröffentlichungsnummer: WO9106989

(56) Entgegenhaltungen:
- DE-A- 3 537 722
- DE-A- 3 720 751
- DE-U- 8 608 199
- US-A- 4 714 437

## Beschreibung

Die Erfindung betrifft einen Leitungsstecker für eine Mehrzahl von Litzenleitern und mit folgenden Merkmalen:
a) in einem Gehäuse ist eine Reihe von nebeneinander liegenden Kontaktkammern ausgebildet;
b) in die Kontaktkammern ist jeweils ein Kontaktelement rastend einsteckbar;
c) jedes Kontaktelement ist zumindest in Teilbereichen hülsenförmig ausgebildet und besitzt einen Crimpbereich zum Anschluß eines Litzenleiters sowie eine durch eine Freisparung gebildete, entgegengesetzt zur Einsteckrichtung weisende Verriegelungskante und
d) das Gehäuse besitzt einen quer zur Einsteckrichtung der Kontaktelemente verlaufenden, über den Freisparungen der Kontaktelemente liegenden Schlitz, in welchen eine die Verriegelungskanten der Kontaktelemente hintergreifende Verriegelungsleiste einschiebbar ist.

Derartige Leitungsstecker sind vielfach bekannt, beispielsweise aus der DE-C-35 37 722 oder aus dem DE-U-86 08 199. Bei der oben geschilderten Konstruktion eines Steckers bietet es sich an, die Kontaktelemente, die in Teilbereichen hülsen- oder rinnenförmig aus Blech gebogen werden, von einem gemeinsamen Basisbereich her nach oben zu biegen. Die bekannten Stecker dieser Art sind deshalb alle so ausgebildet, daß die offene Seite des Crimpbereiches und die erwähnte Verriegelungskante auf der gleichen Mantelseite des Kontaktelementes, lediglich in Axialrichtung etwas versetzt, ausgebildet sind.

Beim Ancrimpen eines Litzenleiters kann jedoch der Fall eintreten, daß die Enden der Litze über den Crimpbereich vorstehen und daß dabei die Einzeldrähte der Litze stark aufgespreizt werden. Dann ergibt sich das Problem, daß durch das Einschieben der Verriegelungsleiste, die Teil eines Übergehäuses sein kann, in Querrichtung die Litzenenden über den Gehäuseschlitz in die benachbarte Kontaktkammer geschleift werden und dann einen Kurzschluß mit dem benachbarten Kontakt verursachen.

Aufgabe der Erfindung ist es, einen Leitungsstecker der eingangs genannten Art so weiterzubilden, daß trotz gleichbleibender Steckbefestigung der Kontaktelemente und bei ebenfalls gleichbleibender Verriegelung durch eine Verriegelungsleiste bzw. ein Übergehäuse eine sichere Isolierung zwischen benachbarten Kontaktelementen bzw. Leitungsadern gewährleistet wird.

Erfindungsgemäß wird diese Aufgabe dadurch gelöst, daß die Freisparungen bzw. die Verriegelungskanten einerseits und die offenen Seiten der Crimpbereiche andererseits jeweils auf einander entgegengesetzten Mantelseiten der Kontaktelemente vorgesehen sind und daß die Crimpabschnitte der eingesteckten Kontaktelemente jeweils einer geschlossenen Gehäusewand gegenüberliegen.

Bei der erfindungsgemäßen Steckerkonstruktion sind also die Crimpbereiche von den Verriegelungsbereichen der Kontaktelemente abgewandt, so daß also der Crimpbereich zur Seite der Verriegelungskante und des Gehäuseschlitzes einen mehr oder weniger geschlossenen Blechmantel besitzt und andererseits mit seiner offenen Seite einer geschlossenen Gehäusewand zugekehrt ist. Selbst wenn also ein Litzenleiter an seinem freien Ende aufgespreizt wird und die freien Enden der Einzelleiter unkontrolliert nach außen stehen, können sie keinen Kurzschluß verursachen, da sie einem geschlossenen Wandbereich des Isolierstoffgehäuses gegenüberstehen und jedenfalls mit der quer eingeschobenen Verriegelungsleiste nicht in Berührung kommen.

Besondere Ausgestaltungen und Weiterbildungen der Erfindung sind in den Unteransprüchen angegeben.

Nachfolgend wird die Erfindung anhand von Ausführungsbeispielen näher erläutert. Es zeigen
Figuren 1 und 2 eine erste Ausführungsform eines erfindungsgemäßen Leitungssteckers in zwei Teil-Schnittansichten,
Figur 3 eine weitere Ausführungsform eines Leitungssteckers in einer Schnittansicht entsprechend Figur 1,
Figuren 4 bis 6 eine Kontaktfeder für den Leitungsstecker von Figur 1 in drei Ansichten und
Figuren 7 bis 9 eine Uberfeder für die Kontaktfeder der Figuren 4 bis 6, ebenfalls in drei Ansichten.

Der in den Figuren 1 und 2 gezeigte Leitungsstecker besitzt ein Gehäuse 1, welches zwei übereinander liegende Reihen von Kontaktkammern 11 aufweist. Die einzelnen Kontaktkammern mit im wesentlichen rechteckigem Querschnitt sind durch eine durchgehende waagerechte Wand 12 sowie durch einzelne senkrechte Wände 13 voneinander getrennt. Nach außen, also zur Oberseite bzw. zur Unterseite hin sind die Kontaktkammern ebenfalls durch Wände 14 geschlossen, wobei diese Wände jedoch Unterbrechungen aufweisen, was später noch im einzelnen beschrieben wird.

In die einzelnen Kontaktkammern ist jeweils ein Kontaktelement 2, wie erwähnt, in Längsrichtung eingesteckt. An jedem Kontaktelement 2 ist dabei im vorderen Bereich eine Rastlanze 41 angeformt, welche in einem Fenster 15 des Gehäuses 1 verrastet ist. Jedes Kontaktelement weist außerdem eine Verriegelungskante 22 auf, die an der zur Außenwand 14 des Gehäuses zugekehrten Mantelseite des Kontaktelementes ausgebildet ist. Im Bereich dieser Verriegelungskanten besitzt das Gehäuse einen Schlitz 16, in welchen eine Verriegelungsleiste 31, welche von der Seite, also quer zur Längsrichtung der Kontaktelemente 2, einschiebbar ist. Im Beispiel der Figur 1 ist die Verriegelungsleiste 31 Teil eines Übergehäuses 3, welches in an sich bekannter Weise das gesamte Gehäuse mit den beiden übereinander liegenden Reihen von Kontaktkammern und Kontaktelementen umfaßt. Die Verriegelungsleiste 31 bietet mit ihrer Abschlußkante 32 einen Anschlag für die erwähnte Verriegelungskante 22 der Kontaktelemente und sichert somit diese zusätzlich gegen ein unerwünschtes Herausziehen aus dem Gehäuse.

Die Kontaktfeder 2 besitzt an einem Ende (in Figur 1 und 2 am rechten Ende) einen Crimpbereich 29 mit Crimplaschen 23 und Sicherungslaschen 24. In diesen Crimpbereich ist eine als isolierte Litze ausgebildete Ader 5 eines Bandkabels eingeführt. Dabei ist die Ader mit der Isolierung 51 mit den Sicherungslaschen 24 festgeklemmt, während das freie Ende der Ader 5 abisoliert ist, so daß die Einzelleiter 52 blank liegen und durch die umgebogenen Crimplaschen 23 kontaktiert werden.

Die freien Enden 52a der Einzelleiter können dabei durchaus über die Crimplaschen 23 vorstehen, ohne daß die Gefahr eines Kurzschlusses mit einem benachbarten Litzenleiter besteht, da die offene Seite des Crimpbereiches im Gehäuse 1 jeweils nach innen zur Wand 12 weist, so daß der freie Raum, in welchen die Enden 52a der Litzenleiter austreten, von drei Seiten durch die Wände 12 und 13 isolierend abgeschlossen ist. Auf jeden Fall können die freien Enden 52a der Litzenleiter nicht durch die Schiebebewegung der Verriegelungsleiste 31 in eine benachbarte Kontaktkammer geschleift werden, da der Schlitz 16 des Gehäuses und die Verriegelungskante 22 der Kontaktelemente sich auf der vom Crimpbereich abgewandten, gegenüberliegenden Mantelseite der Kontaktelemente 2 befinden. Zusätzlich ist der vom Kontaktelement freigestanzte Bereich in Form eines Abdecklappens 25 in dem annähernd hülsenförmigen Kontaktelement 2 nach innen gekröpft und verhindert somit zusätzlich ein Aufspreizen der Litzenenden 52a in den Verschiebebereich der Verriegelungsleiste 31.

In Figur 3 ist eine etwas abgewandelte Ausführungsform gegenüber Figur 1 gezeigt. Dabei ist ein Gehäuse 101 mit zwei Reihen von Kontaktkammern 111 so ausgebildet, daß die Kontaktkammern jeweils zur Außenseite geschlossene Wände 112 und nach innen durchbrochene Wände 114 aufweisen. In diesen Wänden 114 sind jeweils Fenster 115 zur Aufnahme der Rastlanzen 41 sowie Schlitze 116 zum Einschieben einer Verriegelungsleiste 131 ausgebildet. Diese Verriegelungsleiste 131 ist bei diesem Beispiel als Einzelteil ausgebildet, also nicht Bestandteil eines Übergehäuses. Die Kontaktelemente 102 sind genauso ausgebildet wie die Kontaktelemente 2 in Figur 1; sie sind lediglich gegenüber dieser Figur um 180° gedreht eingesteckt.

Im folgenden wird noch der Aufbau der Kontaktelemente etwas näher erläutert. Diese Kontaktelemente in Figur 1, 2 oder 3 bestehen jeweils aus einer Kontaktfeder 21 und einer Überfeder 4. Die in den Figuren 4, 5 und 6 in drei verschiedenen Ansichten gezeigte Kontaktfeder 21 ist aus Blech im wesentlichen rinnenförmig gebogen. Dabei sind am Anschlußende die bereits erwähnten Crimplaschen 23 und die Sicherungslaschen 24 ausgebildet. Im Mittelbereich 27 ist die Verriegelungskante 22 freigestanzt, wobei der freigeschnittene Lappen 25 als Abdecklappen nach unten abgekröpft ist. Das dem Anschlußende entgegengesetzte Kontaktende ist zu Steckfedern 26 (in Figur 6 nicht gezeigt) geformt.

Die in den Figuren 7 bis 9 in den gleichen Ansichten entsprechend der Darstellung der Kontaktfedern in den Figuren 4 bis 6 gezeigte Überfeder 4 ist zu einer Steckhülse mit annähernd rechteckigem Querschnitt gebogen und auf den Kontaktbereich der Kontaktfeder aufgecrimpt. Hierzu dienen die Crimplaschen 42, welche über den Mittelbereich 27 der Kontaktfeder 21 greifen. Aus dieser Überfeder 4 ist die bereits erwähnte Rastlanze 41 nach oben herausgebogen, welche zur Versteifung mit einer Sicke 43 versehen ist.

## Patentansprüche

1. Leitungsstecker für eine Mehrzahl von Litzenleitern (5) und mit folgenden Merkmalen:
a) in einem Gehäuse (1; 101) ist eine Reihe von nebeneinander liegenden Kontaktkammern (11; 111) ausgebildet,
b) in die Kontaktkammern (11; 111) ist jeweils ein Kontaktelement (2,102) rastend einsteckbar;
c) jedes Kontaktelement ist zumindest in Teilbereichen hülsenförmig ausgebildet und besitzt einen Crimpbereich (29) zum Anschluß eines Litzenleiters (5) sowie eine durch eine Freisparung (28) gebildete, entgegengesetzt zur Einsteckrichtung weisende Verriegelungskante (22) und
d) das Gehäuse (1; 101) besitzt einen quer zur Einsteckrichtung der Kontaktelemente (2,102) verlaufenden, über den Freisparungen (28) der Kontaktelemente liegenden Schlitz (16,116), in welchen eine die Verriegelungskanten (22) der Kontaktelemente (2,102) hintergreifende Verriegelungsleiste (31,131) einschiebbar ist,
**dadurch gekennzeichnet**,
e) daß die Freisparungen (28) bzw. die Verriegelungskanten (22) einerseits und die offenen Seiten der Crimpbereiche (29) andererseits jeweils auf einander entgegengesetzten Mantelseiten der Kontaktelemente (2,102) vorgesehen sind und
f) daß die Crimpbereiche (29) der eingesteckten Kontaktelemente (2,102) jeweils einer geschlossenen Gehäusewand (12; 112) gegenüberliegen.

2. Leitungsstecker nach Anspruch 1, **dadurch ge****kennzeichnet,** daß der zur Bildung der Freisparung (28) aus dem Material des Kontaktelementes (2,102) freigeschnittene Abschnitt als Abdecklappen (25) in das Innere des Kontaktelementes (2,102) gebogen ist.

3. Leitungsstecker nach Anspruch 1 oder 2, **dadurch** **gekennzeichnet**, daß die Verriegelungsleiste (31) Teil eines von der Seite auf das Gehäuse (1) aufschiebbaren Übergehäuses (3) ist.

4. Leitungsstecker nach Anspruch 1 oder 2, **dadurch** **gekennzeichnet**, daß der Schlitz (116) in das Gehäuseinnere mündet und daß die Verriegelungsleiste (131) in das Gehäuse (101) einsteckbar ist.

5. Leitungsstecker nach einem der Ansprüche 1 bis 4, **dadurch gekennzeichnet**, daß das Kontaktelement (2,102) aus einer im Mittelbereich (27) rinnenförmig gebogenen Kontaktfeder (21) und einer die Kontaktfeder zum Teil umgreifenden Überfeder (4) besteht und daß an der Überfeder eine in ein Fenster (15; 115) der Gehäusewand (14,114) einrastbare Rastlanze (41) angeformt ist, wobei die Rastlanze (41) und die Verriegelungskante (22) auf der gleichen Mantelseite des Kontaktelementes (2,102) angeordnet sind.

## Claims

1. Cable plug for a multiplicity of braided conductors and having the following features:
a) a row of contact chambers (11; 111) located side-by-side is constructed in a housing (1; 101),
b) in each case one contact element (2, 102) can be inserted into the contact chambers (11; 111) in a latching manner;
c) each contact element is constructed in the form of a sleeve, at least in partial regions, and has a crimping region (29) for connection of a braided conductor (5), as well as a locking edge (22) which is formed by a recess (28) and points in the opposite direction to the insertion direction, and
d) the housing (1; 101) has a slot (16, 116) which runs transversely with respect to the insertion direction of the contact elements (2, 102) and is located over the recesses (28) of the contact elements, and into which a locking strip (31, 131) can be inserted which engages behind the locking edges (22) of the contact elements (2, 102),
characterized
e) in that the recesses (28) and the locking edges (22) on the one hand and the open sides of the crimping regions (29) on the other hand are in each case provided on mutually opposite outer sides of the contact elements (2, 102) and
f) in that the crimping regions (29) of the inserted contact elements (2, 102) are in each case opposite a closed housing wall (12; 112).

2. Cable plug according to Claim 1, characterized in that the section which is cut free from the material of the contact element (2, 102) in order to form the recess (28) is bent as a covering flap (25) into the interior of the contact element (2, 102).

3. Cable plug according to Claim 1 or 2, characterized in that the locking strip (31) is part of an outer housing (3) which can be pushed onto the housing (1) from the side.

4. Cable plug according to Claim 1 or 2, characterized in that the slot (116) opens into the housing interior and in that the locking strip (131) can be inserted into the housing (101).

5. Cable plug according to one of Claims 1 to 4, characterized in that the contact element (2, 102) comprises a contact spring (21) which is bent in the shape of a groove in the central region (27) and an outer spring (4) which partially engages around the contact spring, and in that a latching lance (41), which can be latched into a window (15; 115) in the housing wall (14, 114) is integrally formed on the outer spring, the latching lance (41) and the locking edge (22) being arranged on the same outer side of the contact element (2, 102).

## Revendications

1. Connecteur électrique à enfichage pour une multiplicité de conducteurs torsadés (5), comportant les particularités suivantes :
a) une série de bornes de contact (11;111) disposées côte-à-côte sont formées dans un boîtier (1;101),
b) respectivement un élément de contact (2,102) peut être enfiché par encliquetage dans les bornes de contact (11; 111);
c) chaque élément de contact est agencé en forme de douille au moins dans des zones partielles et possède une zone de sertissage (22) pour le raccordement d'un conducteur tressé (5), ainsi qu'une arête de verrouillage (22), qui est formée par un évidement (28) et qui est dirigée en sens opposé de la direction d'enfichage, et
d) le boîtier (1;101) possède une fente (16,116) qui s'étend transversalement par rapport à la direction d'enfichage des éléments de contact (2,102), et qui est situé au-dessus des évidements (28) des éléments de contact, et dans laquelle fente peut être enfichée une barrette de verrouillage (31,131), qui s'engage derrière les arêtes de verrouillage (22) des éléments de contact (2,102),
caractérisé par le fait
e) que les évidements (28) et les arêtes de verrouillage (22), d'une part, et les cotés ouverts des zones de sertissage (29), d'autre part, sont prévus respectivement sur des côtés réciproquement opposés de l'enveloppe des éléments de contact (2,102), et
f) que les zones de sertissage (22) des éléments de contact (2,102) enfichés sont disposées respectivement en vis-à-vis d'une paroi fermée (12;112) du boîtier.

2. Connecteur de ligne suivant la revendication 1, caractérisé par le fait que la section, qui est découpée pour la formation de l'évidement (28) dans le matériau de l'élément de contact (2,102), est repliée, en tant que volet de fermeture (25),à l'intérieur de l'élément de contact (2,102).

3. Connecteur de ligne suivant la revendication 1 ou 2, caractérisé par le fait que la barrette de verrouillage (31) fait partie d'un boîtier enveloppant (3) qui peut être emmanché latéralement sur le boîtier (1).

4. Connecteur de ligne suivant la revendication 1 ou 2, caractérisé par le fait que la fente (116) débouche à l'intérieur du boîtier et que la barrette de verrouillage (131) est enfichable dans le boîtier (101).

5. Connecteur de ligne suivant l'une des revendications 1 à 4, caractérisé par le fait que l'élement de contact (2,102) est constitué par un ressort de contact (21), qui est replié en forme de gouttière dans la partie médiane (27), et par un ressort enveloppant (4), qui s'engage en partie autour du ressort de contact, et que sur le ressort enveloppant est formée une patte d'encliquetage (41) qui peut être encliquetée dans une fenêtre (15;115) de la paroi (14,114) du boîtier, la patte d'encliquetage (41) et l'arête de verrouillage (22) étant situées sur le même côté de l'enveloppe de l'élément de contact (2,102).
